# EUROPÄISCHE PATENTSCHRIFT

(11) **EP 1 869 240 B1**
(45) Veröffentlichungstag und Bekanntmachung des Hinweises auf die Patenterteilung: **03.12.2008**
(21) Anmeldenummer: 06701090.0
(22) Anmeldetag: 31.01.2006
(51) Int. Cl.: D05B 55/00, D05C 11/02, D05C 11/04

(54) **SCHIFFCHENSTICK- ODER STEPPMASCHINE UND NADEL FÜR SOLCHE MASCHINEN**
SHUTTLE EMBROIDERY OR STITCHING MACHINE AND NEEDLE FOR SUCH MACHINES
MACHINE DE PIQUAGE OU DE BRODERIE A NAVETTES ET AIGUILLE UTILISEE DANS CELLE-CI

(30) Priorität: 30.03.2005 CH 546052005
(43) Veröffentlichungstag der Anmeldung: 26.12.2007
(73) Patentinhaber: Lässer AG, 9444 Diepoldsau (CH)
(72) Erfinder: LÄSSER, Franz, 9444 Diepoldsau (CH); FETZ, Marcel, 6861 Alberschwende (AT)
(74) Vertreter: Riederer, Conrad A.
(86) Internationale Anmeldenummer: PCT/CH2006/000059
(87) Internationale Veröffentlichungsnummer: WO 2006/102774

(56) Entgegenhaltungen:
- EP-A- 0 524 353
- DE-C- 294 260
- US-A- 2 824 533
- US-A- 2 932 268

## Beschreibung

Die Erfindung betrifft eine Schiffchenstick- oder Steppmaschine mit auf Schiffchenbahnen vorwärts und rückwärts bewegbaren Schiffchen, Nadeln mit einem Öhr für den Nadelfaden, einem hin und her bewegbaren Nadellineal oder hin und her bewegbaren Nadelstösseln und Befestigungsmitteln zur Befestigung der Nadeln auf dem Nadellineal oder den Nadelstösseln in einer bestimmten Ausrichtung der Achse des Öhrs in Bezug auf die Schiffchenbahn. Solche Maschinen werden seit mehr als hundert Jahren hergestellt und machen von einem Stichbildungsverfahren Gebrauch, dessen Prinzip in all dieser Zeit praktisch gleich geblieben ist. So dringt bei der Bildung eines Stichs die Nadel durch den zu bestickenden Stoff, macht eine kurze Rückwärtsbewegung, sodass sich eine Schlaufe im Nadelfaden hinter dem Stoff bildet. Diese wird bei der Vorwärtsbewegung des Schiffchens, in dessen Inneren sich der Schiffchenfaden befindet, erfasst und beim Durchgang des Schiffchens ausgeweitet. Nach dem Durchgang des Schiffchens durch die Schlaufe wird der Nadelfaden zurückgezogen und mit der so bewerkstelligten Verschlingung des Nadelfadens mit dem Schiffchenfaden ist der Stich vollendet, sodass nach der Rückwärtsbewegung des Schiffchens und der Nadel die Bildung eines neuen Stichs beginnen kann.

Stickmaschinen, Steppmaschinen und Nähmaschinen arbeiten nach dem Zweifadensystem, also mit Nadelfaden und Schiffchenfaden. Bei Nähmaschinen spricht man in der Regel von Ober- und Unterfaden.

Drei der nachfolgend als Stand der Technik angeführten Schriften, nämlich die EP 0 524 353, US 2,932,268 und US 2,824,533 beziehen sich ausschliesslich auf Nähmaschinen.

In der EP 0 524 353 wird eine Nähmaschine beschrieben, welche einen in einem Winkel zu einer imaginären Horizontalebene angeordneten Nadelstössel aufweist. Dies hat den Vorteil, dass die Länge der Spule für den Unterfaden grösser bemessen werden kann, so dass die Spule weniger oft ausgewechselt werden muss.

Die US 2,932,268 beschreibt eine Zick-Zack-Nähmaschine, bei welcher der Nadelstössel bei der Aufwärtsbewegung eine Drehbewegung ausführt und bei der Abwärtsbewegung wieder zurückgedreht wird, damit auch beim Zick-Zack-Nähen, also wenn der Nadelstössel mit der Nadel nach links und nach rechts verschwenkbar wird, die Fadenschlaufe durch den rotierenden Greifer sicher erfasst wird.

Die US 2,824,533 offenbart eine Nähmaschinen-Nadel, deren Schaft eine Abplattung aufweist, damit nach dem Einsetzen der Nadel in die Nähmaschine das Nadelöhr richtig ausgerichtet ist.

In der DE 294 260 wird eine Stickmaschine beschrieben, deren Schiffchenlaufbahn mit einer Aussparung versehen ist. Dies hat den Vorteil, dass nach dem Erfassen der Nadelfadenschlaufe durch das Schiffchen die Nadelfadenschlaufe durch das Schiffchen ausgeweitet werden kann ohne dass der Nadelfaden gleichzeitig mit der Lauffläche des Schiffchens und der Lauffläche der Schiffchenlaufbahn in reibende Berührung kommt. Der Nadelfaden findet vielmehr in der Aussparung einen freien Aufnahmeraum, so dass eine Beschädigung des Nadelfadens vermieden wird.

Figur 1 zeigt nun, wie bei Stickmaschinen gemäss bekanntem Stand der Technik die Nadel 11 mit dem Nadelfaden 13 eine kleine Schlaufe 15 gebildet hat und das Schiffchen 17 bei seiner Vorwärtsbewegung in Richtung des Pfeils 19 die Schlaufe 15 erfasst, um dann unter Erweiterung der Schlaufe durch diese hindurchzuschlüpfen (Fig. 2), um eine Verschlingung des Nadelfadens 13 mit dem Schiffchenfaden 21 zu ermöglichen.

Es ist aus Figur 1 ersichtlich, dass die Achse 22 des Öhrs 23 in einem rechten Winkel zur Schiffchenbahn 25 ausgerichtet ist, sodass auch die Schlaufe 15 in einem rechten Winkel relativ weit über die Schiffchenbahn 25 ragt und somit gut von der Spitze des Schiffchens 17 erfasst werden kann.

In den letzten Jahren sind die Geschwindigkeiten, mit denen Schiffchenstickmaschinen arbeiten, ständig erhöht worden. Galten noch vor wenigen Jahren 185 Stiche pro Minute bei grossen Maschinen und 250 Stiche pro Minute bei kleinen Maschinen als obere Limiten, so werden jetzt bereits mehr als 600 Stiche pro Minute ausgeführt, und es sind Bestrebungen im Gange, die Geschwindigkeit noch weiter zu erhöhen. Hohe Stickgeschwindigkeiten stellen erhöhte Ansprüche sowohl an die Konstruktion der Stickmaschinen als auch an das Material des Nadelfadens und des Schiffchenfadens. Aus diesen Gründen wurden bei Stickmaschinen viele konstruktive Änderungen vorgenommen, die insbesondere den Zweck hatten, die bewegten Massen zu verkleinern. Bezüglich des Schiffchenfadens und des Nadelfadens möchten die Besitzer von Schiffchenstickmaschinen aber möglichst weiterhin mit einer breiten Palette von bisherigen Materialien arbeiten können. Es hat nun aber gezeigt, dass es bei schnell laufenden Maschinen insbesondere bei der Verwendung von dünnen Baumwollgarnen zu vermehrten Fadenbrüchen kommt. Dadurch wurden die Vorteile der schnell laufenden Maschinen kompromittiert.

Es ist daher Aufgabe der vorliegenden Erfindung eine Schiffchenstickmaschine- oder Steppmaschine zu schaffen, die es erlaubt, auch bei hohen Stickgeschwindigkeiten relativ wenig reissfeste Garne ohne Gefahr von vielen Fadenbrüchen zu verarbeiten.

Erfindungsgemäss wird dies dadurch erreicht, dass bei einer Schiffchenstick- oder Steppmaschine der eingangs erwähnten Gattung die Achse des Öhrs der Nadel in einem spitzen Winkel zur Vorwärtsbewegungsrichtung des Schiffchens auf der Schiffchenbahn ausgerichtet ist.

Um den Ursachen von Fadenbrüchen auf die Spur zu kommen, wurden Aufnahmen von Hochgeschwindigkeitskameras gemacht und minutiös untersucht. Dabei wurde festgestellt, dass beim Durchgang des Schiffchens durch die Schlaufe des Nadelfadens die Schlaufe nach vorn gezogen wird (Fig. 2). Dabei entsteht eine Knickung im Nadelfaden. Es wird vermutet, dass dadurch der Nadelfaden geschwächt wird und es daher leichter zu Fadenbrüchen kommen kann. Durch die erfindungsgemässe Anordnung des Öhrs in einem spitzen Winkel zur Vorwärtsbewegungsrichtung des Schiffchens auf der Schiffchenbahn wird eine Knickung vermieden. Andererseits bewirkt diese Schrästellung, dass die beim Stichbildungsverfahren gebildete Schlaufe weniger weit über die Schiffchenbahn ragt und somit die Gefahr bestehen könnte, dass sie von der. Schiffchenspitze nicht erfasst wird. Es ist nämlich seit langem bekannt, das Schiffchen die Tendenz besitzen, etwas von der Schiffchenbahn abzuheben. Um dies zu vermeiden, müssen daher Massnahmen getroffen werden, wie sie beispielsweise in der US 3 104 635 vorgeschlagen werden, wo durch eine Blattfeder ein Abheben des Schiffchens von der Schiffchenbahn verhindert wird. Solche Massnahmen sind aber mit Aufwand und Kosten verbunden. Es hat sich aber gezeigt, dass bei Maschinen mit einem Kurbelantrieb der Schiffchen gemäss der europäischen Patentanmeldung 04 405 732.1 die Schiffchen auch bei hohen Geschwindigkeiten nicht mehr von der Schiffchenbahn abgehoben werden und somit die Fadenschlaufe auch erfassen können, wenn diese wegen der Schrägstellung des Öhrs nicht mehr soweit wie früher üblich über die Schiffchenbahn ragt.

Versuche haben gezeigt, dass der Winkel α der Schrägstellung der Achse des Öhrs zur Vorwärtsbewegungsrichtung des Schiffchens etwa 55 bis 70 Grad, vorzugsweise 60 Grad betragen kann.

Zweckmässigerweise weist die Nadel Mittel auf, durch welche bei der Befestigung der Nadel am Nadellineal oder am Nadelstössel die Neigung der Achse des Öhrs zur Schiffchenbahn festgelegt wird.

Zweckmässigerweise sind die Mittel, durch welche bei der Befestigung der Nadel am Nadellineal oder am Nadelstössel die Neigung der Achse des Öhrs zur Schiffenbahn festgelegt wird, durch eine Fläche am Nadelschaft gebildet und die Befestigungsmittel für die Nadel sind mit einer entsprechenden Anlagefläche versehen. Beim Einspannen der Nadel wird daher das Nadelöhr zwangsläufig in die richtige Neigung zur Schiffchenbahn gebracht.

Die Erfindung betrifft auch eine Nadel, die dadurch gekennzeichnet ist, dass sie Mittel aufweist, durch welche bei der Befestigung der Nadel am Nadellineal oder am Nadelstössel die Neigung der Achse des Öhrs in einem spitzen Winkel zur Vorwärtsbewegungsrichtung des Schiffchens auf der Schiffchenbahn festgelegt wird. Dieser Winkel beträgt etwa 55 bis 70-Grad, vorzugsweise 60 Grad.

Ein Ausführungsbeispiel der Erfindung wird nun unter Bezugnahme auf die Zeichnung beschrieben. Es zeigt:
- Fig. 1: die Ausrichtung der Nadel zur Schiffchenbahn beim Stand der Technik und das Schiffchen beim Erfassen der gebildeten Fadenschlaufe,
- Fig. 2: das Schiffchen beim Durchgang durch die Fadenschlaufe, wobei diese ausgeweitet wird,
- Fig. 3: einen vergrösserten Ausschnitt von Figur 2,
- Fig. 4: das Schiffchen beim Durchgang durch die Fadenschlaufe bei einer Anordnung der Schiffchenbahn gemäss System Plauen,
- Fig. 5: einen vergrösserten Abschnitt von Figur 4, wobei die Ausrichtung der Achse des Öhrs in einem spitzen Winkel zur Vorwärtsbewegungsrichtung des Schiffchens auf der Schiffchenbahn gemäss der Erfindung ersichtlich ist,
- Fig. 6: die Anordnung der Schiffchenbahn gemäss System Saurer,
- Fig. 7: die Ausbildung der Nadel für das System Saurer,
- Fig. 8: eine perspektivische Darstellung einer Sticknadel,
- Fig. 9: eine Ansicht der Nadel von Figur 8,
- Fig. 10: ein Schnitt durch die Nadel von Figur 9 entlang der Linie IX - IX,
- Fig. 11: die Befestigung der Nadel auf einem Nadlestössel,
- Fig. 12: Die Befestigung der Nadel auf einem Nadellineal.

Schiffchenstickmaschinen und Steppmaschinen besitzen auf einer Schiffchenbahn vorwärts und rückwärts bewegbare Schiffchen, Sticknadeln mit einem Öhr für den Nadelfaden, ein oder mehrere hin und her bewegbare Nadellineale oder eine Vielzahl von Nadelstösseln zur Aufnahme der Nadeln. Dabei dienen Befestigungsmittel der Befestigung der Nadeln auf dem Nadellineal oder den Nadelstösseln der besonderen Ausrichtung der Achse des Öhrs in Bezug auf die Schiffchenbahn.

Die Erfindung besteht im Wesentlichen in einer anderen als bisher üblichen Anordnung der Nadel auf der Schiffchenstick- oder Steppmaschine. Ausführungsbeispiele der Erfindung werden nachfolgend am Beispiel einer Schiffchenstickmaschine mit einer Schiffchenanordnung gemäss System Saurer und gemäss System Plauen beschrieben.

Die Figuren 4 und 5 zeigen die Nadel 11 mit dem Nadelfaden 13 zu einem Zeitpunkt nach dem Durchgang der Nadel durch den zu bestickenden Stoff wenn das Schiffchen 17 durch die Schlaufe 15 des Nadelfadens 13 schlüpft. Im Gegensatz zum bekannten Stand der Technik ist die Achse 22 des Öhrs 23 in einem spitzen Winkel α zur Vorwärtsbewegungsrichtung 19 des Schiffchnes 17 auf der Schiffchenbahn 25 ausgerichtet.

Wie die Figuren 8 bis 10 zeigen, besitzt die Nadel 11 einen runden Schaft 27 mit einer Fläche 29, welche dazu dient bei der Befestigung der Nadel 11 auf dem Nadellineal 31 (Fig. 12) oder dem Nadelstössel 33 (Fig. 11) die Neigung der Achse 22 in einem spitzen Winkel α zur Vorwärtsrichtung 19 des Schiffchens 17 festzulegen (Fig. 5). Dieser Winkel α beträgt etwa 55 bis 70 Grad, vorzugsweise 60 Grad. Dementsprechend beträgt der Winkel β der Achse 22 zur waagrechten Fläche 29 etwa 35 bis 50 Grad.

Die Figuren 6 und 7, welche die Anordnung der Schiffchenbahn 25 und der Nadel 11 beim System Saurer betreffen, zeigen die entsprechenden Verhältnisse bei diesem System, das eine spiegelbildliche Anordnung des Systems der Figuren 4 und 5 darstellt. Somit unterscheidet sich die Nadel von Figur 7 von jener der Figur 5 durch die spiegelbildliche Anordnung der Achse 22.

Die Nadel 11 ist in den Figuren 8 bis 10 in Details dargestellt. Sie unterscheidet sich von den bekannten Ausführungen gemäss dem Stand der Technik lediglich durch die andere Anordnung der Achse 22 des Öhrs 23, sodass sich detaillierte Ausführungen erübrigen.

Die Figuren 11 und 12 zeigen die üblichen Befestigungsmittel für die Nadel auf dem Nadelstössel bzw. dem Nadellineal. Die mit Schrauben 35 befestigbaren Klemmen 37, 37' weisen eine horizontale Anlagefläche 39 auf, die mit der Fläche 29 am Nadelschaft 27 kooperiert, sodass die Achse 22 des Öhrs 23 in der gewünschen Stellung gehalten wird.

Es sind verschiedene Änderungen möglich, ohne vom Erfindungsgedanken abzuweichen. So könnten beispielsweise die Befestigungsmittel eine vertikale Anlagefläche aufweisen, in welchem Fall auch die die Fläche 29 der Nadel um 90 Grad verschoben zur beschriebenen Ausführung angeordnet werden müsste.

Zusammenfassend kann folgendes festgehalten werden:
Die Schiffchenstick- oder Steppmaschine arbeitet mit Nadeln 11, bei welchen die Achse 22 des Öhrs 23 in einem spitzen Winkel α zur Vorwärtsbewegungsrichtung 19 des Schiffchens 17 auf der Schiffchenbahn 25 angeordnet ist. Die Achse 22 verläuft daher nahezu in der gleichen Richtung wie der Nadelfaden 13, wenn das Schiffchen 17 durch die Schlaufe 15 schlüpft und diese ausweitet. Der Nadelfaden wird dabei schonender behandelt, so dass bei schnelllaufenden Maschinen Fadenbrüche reduziert werden. Die Nadel 11 weist am Schaft 27 eine Fläche 29 auf, durch welche das Öhr 23 beim Einspannen zwangsläufig in die richtige Winkelstellung zur Schiffchenbahn 25 gebracht wird.

## Patentansprüche

1. Schiffchenstick- oder Steppmaschine mit auf Schiffchenbahnen (25) vorwärts und rückwärts bewegbaren Schiffchen (17), Nadeln (11) mit einem Öhr (23) für den Nadelfaden (13), einem hin - und herbewegbaren Nadellineal (31) oder Nadelstössel (33) und Befestigungsmitteln (35, 37)zur Befestigung der Nadeln (11) auf den Nadellinealen (31) oder den Nadelstösseln (33) in einer bestimmten Ausrichtung der Achse (22) des Öhrs (23) in Bezug auf die Schiffchenbahn (25), **dadurch gekennzeichnet, dass** die Achse (22) des Öhrs (23) der Nadel (11) in einem spitzen Winkel α zur Vorwärtsbewegungsrichtung (19) des Schiffchens (17) auf der Schiffchenbahn (25) ausgerichtet ist.

2. Schiffchenstick- oder Steppmaschine nach Anspruch 1, **dadurch gekennzeichnet, dass** der Winkel α etwa 55 bis 70 Grad, vorzugsweise 60 Grad beträgt.

3. Schiffchenstick- oder Steppmaschine nach Anspruch 1 oder 2, **dadurch gekennzeichnet, dass** die Nadel (11) Mittel (29) aufweist, durch welche bei der Befestigung der Nadel (11) am Nadellineal (31) oder am Nadelstössel (33) die Neigung der Achse (22) des Öhrs (23) zur Schiffchenbahn (25) festgelegt wird.

4. Schiffchenstick- oder Steppmaschine nach einem der Ansprüche 1 bis 3, **dadurch gekennzeichnet, dass** die Mittel (29), durch welche bei der Befestigung der Nadel (11) am Nadellineal (31) oder am Nadelstössel (33) die Neigung der Achse (22) des Öhrs (23) zur Schiffchenbahn (25) festgelegt wird, durch eine Fläche (29) am Nadelschaft (27) gebildet sind, und dass die Befestigungsmittel (37,37') eine entsprechende Anlagefläche (39) aufweisen.

5. Nadel mit Öhr für eine Schiffchenstick- oder Steppmaschine, **dadurch gekennzeichnet, dass** sie Mittel (29) aufweist, durch welche bei der Befestigung der Nadel (11) am Nadellineal (31) oder am Nadelstössel (33) die Achse (22) des Öhrs (23) in einem spitzen Winkel α zur Vorwärtsrichtung des Schiffchens auf der Schiffchenbahn (25) festgelegt wird.

6. Nadel nach Anspruch 5, **dadurch gekennzeichnet, dass** der Winkel α etwa 55 bis 70 Grad, vorzugsweise 60 Grad beträgt.

7. Nadel nach Anspruch 5 oder 6, **dadurch gekennzeichnet, dass** die Mittel (29), durch welche bei der Befestigung der Nadel (11) am Nadellineal (31) oder am Nadelstössel (33) die Neigung der Achse (22) der Öhrs (23) zur Schiffchenbahn (25) festgelegt wird, durch eine Fläche (29) am Nadelschaft (27) gebildet sind.

8. Nadel nach Anspruch 7, **dadurch gekennzeichnet, dass** die Achse (22) des Öhrs (23) zur Fläche (29) des Nadelschafts (27) in einem Winkel β von 30 bis 50 Grad, vorzugsweise 45 Grad, angeordnet ist.

## Claims

1. An shuttle embroidery machine or quilting machine with shuttles (17) which may be moved forwards and rearwards on shuttle races (25), with needles (11) with an eye (23) for the needle thread (13), with a needle arm (31) or needle plunger (33), which may be moved to and fro, and with fastening means (35, 37) for fastening the needles (11) on the needle arms (31) or the needle plungers (33) in a certain alignment of the axis (22) of the eye (23) with respect to the shuttle race (25), **characterised in that** the axis (22) of the eye (23) of the needle (11) is aligned at an acute angle α to the forwards movement direction (19) of the shuttle (17) on the shuttle race (25).

2. An shuttle embroidery machine or quilting machine according to claim 1, **characterised in that** the angle α is about 55 to 70 degrees, preferably 60 degrees.

3. An shuttle embroidery machine or quilting machine according to claim 1 or 2, **characterised in that** the needle (11) comprises means (29) by way of which, the inclination of the axis (22) of the eye (23) to the shuttle race (25) is fixed when fastening the needle (11) on the needle arm (31) or on the needle plunger (33).

4. An shuttle embroidery machine or quilting machine according to one of the claims 1 to 3, **characterised in that** the means (29) by way of which the inclination of the axis (22) of the eye (23) to the shuttle race (25) is fixed on fastening the needle (11) on the needle arm (31) or on the needle plunger (33), are formed by a surface (29) on the needle shaft (27), and that the fastening means (37, 37') comprise a corresponding contact surface (39).

5. A needle with an eye, for an shuttle embroidery machine or quilting machine, **characterised in that** it comprises means (29) by way of which the axis (22) of the eye (23) is fixed at an acute angle α to the forwards direction of the shuttle on the shuttle race (25), when fastening the needle (11) on the needle arm (31) or on the needle plunger (33).

6. A needle according to claim 5, **characterised in that** the angle α is about 55 to 70 degrees, preferably 60 degrees.

7. A needle according to claim 5 to 6, **characterised in that** the means (29) by way of which the inclination of the axis (22) of the eye (23) to the shuttle race (25) is fixed when fastening the needle (11) on the needle arm (31) or on the needle plunger (33), are formed by a surface (29) on the needle shaft (27).

8. A needle according to claim 7, **characterised in that** the axis (22) of the eye (22) is arranged at an angle β of 30 to 50 degrees, preferably 45 degrees, to the surface (29) of the needle shaft (27).

## Revendications

1. Machine à broder à navettes ou machine à piquer avec des navettes (17) mobiles en avant et en arrière sur des passages de navettes (25), des aiguilles (11) avec un chas (23) pour le fil d'aiguille (13), une règle à aiguilles (31) ou un poussoir à aiguilles (33) mobile en va-et-vient et des moyens de fixation (35, 37) pour la fixation des aiguilles (11) sur les règles à aiguilles (31) ou les poussoirs à aiguilles (33) dans une certaine orientation de l'axe (22) du chas (23) par rapport au passage de navette (25), **caractérisée en ce que** l'axe (22) du chas (23) de l'aiguille (11) est orienté dans un angle aigu α par rapport au sens du mouvement en avant (19) de la navette (17) sur le passage de navette (25).

2. Machine à broder à navettes ou machine à piquer selon la revendication 1, **caractérisée en ce que** l'angle α est d'environ 55 à 70 degrés, de préférence de 60 degrés.

3. Machine à broder à navettes ou machine à piquer selon la revendication 1 ou 2, **caractérisée en ce que** l'aiguille (11) présente des moyens (29) par lesquels l'inclinaison de l'axe (22) du chas (23) par rapport au passage de navette (25) est déterminée lors de la fixation de l'aiguille (11) sur la règle à aiguilles (31) ou le poussoir à aiguilles (33).

4. Machine à broder à navettes ou machine à piquer selon l'une des revendications 1 à 3, **caractérisée en ce que** les moyens (29) par lesquels l'inclinaison de l'axe (22) du chas (23) par rapport au passage de navette (25) est déterminée lors de la fixation de l'aiguille (11) sur la règle à aiguilles (31) ou le poussoir à aiguilles (33) sont formés par une surface (29) sur le talon de l'aiguille (27) et que les moyens de fixation (37, 37') présentent une surface d'appui correspondante (39).

5. Aiguille avec un chas pour une machine à broder à navettes ou machine à piquer, **caractérisée en ce qu'**elle présente des moyens (29) par lesquels, l'axe (22) du chas (23) est déterminé dans un angle aigu α par rapport au sens du mouvement en avant (19) de la navette sur le passage de navette (25).

6. Aiguille selon la revendication 5, **caractérisée en ce que** l'angle α est d'environ 55 à 70 degrés, de préférence de 60 degrés.

7. Aiguille selon la revendication 5 ou 6, **caractérisée en ce que** les moyens (29) par lesquels l'inclinaison de l'axe (22) du chas (23) par rapport au passage de navette (25) est déterminée lors de la fixation de l'aiguille (11) sur la règle à aiguilles (31) ou le poussoir à aiguilles (33) sont formés par une surface (29) sur le talon de l'aiguille (27).

8. Aiguille selon la revendication 7, **caractérisée en ce que** l'axe (22) du chas (23) est placé par rapport à la surface (29) du talon de l'aiguille (27) dans un angle β de 30 à 50 degrés, de préférence de 45 degrés.
